# EUROPÄISCHE PATENTSCHRIFT

(11) **EP 1 361 329 B1**
(45) Veröffentlichungstag und Bekanntmachung des Hinweises auf die Patenterteilung: **11.08.2004**
(21) Anmeldenummer: 02009278.9
(22) Anmeldetag: 29.04.2002
(51) Int. Cl.: E06B 1/70, E06B 7/23

(54) **Türschwellenanordnung**
Door sill arrangement
Agencement d'un seuil de porte

(43) Veröffentlichungstag der Anmeldung: 12.11.2003
(73) Patentinhaber: THYSSEN POLYMER GMBH, 94327 Bogen (DE)
(72) Erfinder: Pielmeier, Günter, 94327 Bogen (DE)

(56) Entgegenhaltungen:
- DE-U- 29 618 101
- US-B1- 6 219 971

## Beschreibung

Die Neuerung bezieht sich auf eine Türschwellenanordnung gemäß dem Oberbegriff des Patentanspruchs 1.

Türschwellen an sich sind notorisch bekannt. Sie bestehen meist aus einer Bodenschwelle, die aus Metall, vorzugsweise Aluminium, gefertigt ist. Der Hauptnachteil solcher Türschwellen ist deren mangelnde Dichtigkeit gegen Schlagregen, Zugluft, ferner zu geringe Wärme- und Schallisolierung.

Wie aus der DE 295 03 698 U1 hervorgeht, sind solche Türschwellen einstückig gefertigt und beidseitig mit dem Rahmenholm, meist über Verbindungsstücke verbunden. Die DE 43 10 013 C2 zeigt ein Türschwellenprofil mit einer Befestigungskammer und einer Abdeckleiste. Mit der DE 198 14 968 A1 wird eine Türschwelle vorgeschlagen, die aus einem Unter- und einem anpaßbaren Oberteil besteht sowie einer an der Außenseite der Türschwelle vorgesehenen Dichtung, wobei ggfl. eine Luftströmung zwischen Unter- und Oberteil entgegengewirkt wird und so in diesem Bereich gebildete Kammem als isolierende Lufträume dienen können. Mit der DE 198 19 366 A1 wird eine Türschwelle vorgeschlagen, die eine für Pilzkopfverriegelungen geeignete Unterseite aufweist und ein Wasserableitblech besitzt. Eine weitere Türschwelle in Isolierkonstruktion ist mit der DE 198 43 736 A1 offenbart. Damit ist eine behindertengerechte mit Rollstühlen überfahrbare Türschwelle aus verschiedenen Werkstoffen vorgeschlagen, die mit einem wärmeisolierenden Profil und einem Wasserabweisprofil ausgerüstet ist.
Durch die DE 195 04 924 A1 und die DE 296 18101 U ist ein Schwellenprofil bekannt, das aus zwei Profilabschnitten besteht, von denen der erste Profilabschnitt einen an der Türaußenseite vorgesehenen Teil des Schwellenprofils und der zweite Profilabschnitt einen bezogen auf die Türaußenseite weiter innenliegenden Profilabschnitt bildet und beide Profilabschnitte über ein eine thermische Trennung bewirkendes Element miteinander verbunden sind. Die US 6219972 zeigt eine Dichtecke in den unteren Enden des Türflügels.
Der Stand der Technik zeigt, daß bei den bekannten Türschwellen eine ausreichende Abdichtung gegen Schlagregen und Zugluft nicht gewährleistet ist.

Der Erfindung liegt daher die Aufgabe zugrunde, die Nachteile der bekannten Türschwellen zu beheben und eine Türschwellenanordnung zu schaffen, die insbesondere Sicherheit gegen Undichtigkeit gegen Nässe, vor allem bei Schlagregen bietet und außerdem eine thermische Isolierung zwischen Innen- und Außenbereich aufweist.
Die Lösung ist im Anspruch 1 enthalten.

Die mit der vorliegenden Erfindung erzielten Vorteile sind darin zu sehen, daß die damit vorgeschlagene Türschwellenanordnung auf einfache Weise eine thermische Trennung zwischen Innen- und Außenbereich und Dichtigkeit, sogar bei starkem Schlagregen gewährleistet.

Die Erfindung ist nachstehend anhand des in den Abbildungen dargestellten Ausführungsbeispieles näher erläutert.

Es zeigt:
- Fig. 1: eine dreidimensionale Darstellung der Türschwellenanordnung gem. der Erfindung und
- Fig. 2: einen Schnitt durch eine Türschwelle und Türflügel gem. Fig 1.

Die Erfindung betrifft eine Türschwellenanordnung mit einem Formteil als Schwelle und Dichtmitteln an dem Türflügel und Türrahmen.

Die in den Figuren 1 und 2 dargestellte Anordnung zeigt eine dreiteilige Türschwellenanordnung. Wie die Figur 1 zeigt, besteht die erfindungsgemäße Türschwellenanordnung im wesentlichen aus den beiden, beispielsweise aus Aluminium bestehenden Formteilen 1 und 2, wovon das Formteil 1 raumseitig und das Formteil 2 außenseitig vorgesehen ist und dem zwischen den beiden Formteilen 1 und 2 eingesetzten Verbindungsprofil 3 aus einem schlecht wärmeleitenden Werkstoff, beispielsweise einem Kunststoff, wobei oberhalb des Verbindungsprofils 3 noch ein Dichtstreifen 4 mit einer Dichtlippe 4a vorgesehen ist. Diese Dichtlippe 4a wirkt mit der Dichtlippe 5a einer in der Unterseite des Türflügels 6 vorgesehenen Dichtleiste 5 zusammen. Die Türschwelle ist etwa von der Dichtlippe 4a an leicht nach der Außenseite hin geneigt. Die beiden Formteile 1 un2 der Türschwellenanordnung sind somit thermisch getrennt.

In den Türflügel 6 ist weiterhin unten rechts und links je eine als Eckdichtung 7 ausgebildete Dichtung mit einer Dichtlippe 7a eingesetzt, die beidseitig an die Dichtleiste 5 anschließt. Diese Eckdichtung 7,7a wirkt mit einem in dem Türrahmen 9 vorgesehenen Dichtkeil 8, der einen Dichtklotz 8a aufweist, zusammen.
Weitere Details sind der Figur 2 zu entnehmen. Es ist zu erkennen, daß ein Verbindungsprofil 3 die beiden Formteile 1 und 2 der dreiteilig ausgebildete Türschwellenanordnung thermisch trennt und über diesem Verbindungsprofil 3 ein Dichtstreifen 4 mit seiner Dichtlippe 4a angeornet ist und diese Dichtlippe 4a mit der Dichtlippe 5a der im Türflügel 6 ihr gegenüber vorgesehenen Dichtleiste zusammenwirkt. Dadurch wird eine gute thermische Trennung und Dichtigkeit gegen Wasser erzielt.

Eine solcherart vorgesehene Türschwellenanordnung verhindert zuverlässig das Eindringen von Schlagregen in das Innere eines Gebäudes und wirkt außerdem noch wärme- und schallisolierend.

### Bezugszeichenliste

- 1: Formteil Türschwelle raumseitig
- 2: Formteil Türschwelle außen
- 3: Verbindungsprofil
- 4: Dichtstreifen
- 4a: Dichtlippe
- 5: Dichtleiste
- 5a: Dichtlippe
- 6: Türflügel
- 7: Eckdichtung
- 7a: Dichtlippe
- 8: Dichtkeil
- 8a: Dichtklotz
- 9: Türrahmen

## Patentansprüche

1. Türschwellenanordnung bestehend aus einem Formteil als Schwelle, einem Türflügel, einem Türrahmen und Dichtmitteln an diesem Türflügel und Türrahmen, wobei für die Türschwelle zwei Formteile (1,2) vorgesehen sind, von denen eines (1) raumseitig und das andere (2) außenseitig angeordnet ist und zwischen beiden Formteilen (1 und 2) ein Verbindungsprofil (3) eingesetzt ist, **dadurch gekennzeichnet, dass** über dem Verbindungsprofil (3) aus schlecht wärmeleitenden Werkstoff ein Dichtstreifen (4) mit einer schmalen Dichtlippe (4a) angeordnet ist, der gegenüber an der Unterseite des Türflügels (10) eine Dichtleiste (5) mit einer Dichtlippe (5a) eingesetzt ist und zusätzlich eine Eckdichtung (7) mit einer Dichtlippe (7a) in den unteren Enden des Türflügels (10) vorgesehen ist, wobei diese Dichtung (7,7a) im Türflügel (10) verankert ist und mit dem Dichtklotz (8a) einer im Türrahmen (9) angeordneten Rahmendichtung (8) zusammenwirkt.

2. Türschwellenanordnung nach Anspruch 1, **dadurch gekennzeichnet, daß** die Türschwellenanordnung, von der Dichtlippe (4) ausgehend, leicht nach außen geneigt ist.

3. Türschwellenanordnung nach Anspruch 1 und 2, **dadurch gekennzeichnet, daß** die Dichtlippe (4a) mit der an der Unterseite des Flügelprofils (10) vorgesehenen Dichtleiste (5,5a) zusammenwirkt.

4. Türschwellenanordnung nach Anspruch 1 bis 3, **dadurch gekennzeichnet, daß** die als Dichtkeil ausgebildete Rahmendichtung (8) mit dem Dichtklotz (8a) gegenüber der Eckdichtung (7,7a) vorgesehen ist.

5. Türschwellenanordnung nach Anspruch 1 bis 4, **dadurch gekennzeichnet, daß** die beiden Formteile (1,2) aus einem metallischen Werkstoff, das Verbindungsprofil (2) und die Dichtungen (4) und (5) aus schlecht wärmeleitenden Werkstoffen bestehen.

## Claims

1. Door sill arrangement consisting of a preformed part as the sill, a door leaf, a door frame and seals on this door leaf and door frame, with two preformed parts (1, 2) being provided for the door sill, one (1) of which is located on the room side and the other (2) being located on the outside, with a connecting profile (3) being inserted between the two preformed parts (1 and 2), **characterised in that** above the connecting profile (3) made of material with poor heat-conducting properties there is a sealing strip (4) with a thin sealing lip (4a), opposite which a sealing strip (5) with a sealing lip (5a) is inserted on the underside of the door leaf (10), and additionally a corner seal (7) with a sealing lip (7a) is provided for in the lower ends of the door leaf (10), with this seal (7, 7a) being anchored in the door leaf (10) and acting together with the sealing block (8a) of a frame seal (8) located in the door frame (9).

2. Door sill arrangement in accordance with Claim 1, **characterised in that**, proceeding from the sealing lip (4), the door sill arrangement is slightly inclined outwards.

3. Door sill arrangement in accordance with Claims 1 and 2, **characterised in that** the sealing lip (4a) acts together with the sealing strip (5, 5a) provided for on the underside of the leaf profile (10).

4. Door sill arrangement in accordance with Claims 1 to 3, **characterised in that** the frame seal (8) with the sealing block (8a), designed as a sealing wedge, is provided for opposite the corner seal (7, 7a).

5. Door sill arrangement in accordance with Claims 1 to 4, **characterised in that** the two preformed parts (1, 2) consist of a metallic material, and the connecting profile (3) and the seals (4) and (5) consist of materials with poor heat-conducting properties.

## Revendications

1. Agencement de seuil de porte composé d'une pièce moulée constituant le seuil, d'un battant, d'un cadre de porte et de moyens d'étanchéité au niveau de ce battant et de ce cadre de porte, sachant que pour le seuil de porte, deux pièces moulées (1,2) sont prévues, dont l'une (1) est agencée du côté de la pièce et l'autre (2) du côté extérieur, et qu'entre les deux pièces moulées (1 et 2), un profilé de connexion (3) est inséré, **caractérisé par le fait qu'**au-dessus du profilé de connexion (3) en matériau peu thermoconducteur, est agencé un joint d'étanchéité (4) doté d'une lèvre d'étanchéité (4a) peu épaisse en face de laquelle, au niveau de la partie inférieure du battant (10), est insérée une réglette d'étanchéité (5) dotée d'une lèvre d'étanchéité (5a) et en outre un joint angulaire (7) doté d'une lèvre d'étanchéité (7a) est prévu dans les extrémités inférieures du battant (10), sachant que ce joint (7,7a) est ancré dans le battant (10) et agit conjointement avec le bloc d'étanchéité (8a) d'un joint de cadre (8) agencé dans le cadre de la porte (9).

2. Agencement de seuil de porte conforme à la revendication 1, **caractérisé par le fait que** l'agencement de seuil de porte, en partant de la lèvre d'étanchéité (4), est légèrement orienté vers l'extérieur.

3. Agencement de seuil de porte conforme aux revendications 1 et 2, **caractérisé par le fait que** la lèvre d'étanchéité (4a) agit conjointement avec la réglette d'étanchéité (5,5a) prévue au niveau de la partie inférieure du profité du battant (10).

4. Agencement de seuil de porte conforme aux revendications 1 à 3, **caractérisé par le fait que** le joint de cadre (8) formant une cale d'étanchéité, doté du bloc d'étanchéité (8a), est prévu en face du joint angulaire (7,7a).

5. Agencement de seuil de porte conforme aux revendications 1 à 4, **caractérisé par le fait que** les deux pièces moulées (1,2) se composent d'un matériau métallique, et que le profilé de connexion (3) et les joints (4) et (5) se composent de matériaux peu thermoconducteurs.
